# EUROPÄISCHE PATENTSCHRIFT

(11) **EP 0 750 362 B1**
(45) Veröffentlichungstag und Bekanntmachung des Hinweises auf die Patenterteilung: **26.08.1998**
(21) Anmeldenummer: 96109360.6
(22) Anmeldetag: 12.06.1996
(51) Int. Cl.: H01Q 1/12, E04H 12/08, E04H 12/00

(54) **Gerüstmast**
Scaffolding mast
Mât d'échafaudage

(30) Priorität: 23.06.1995 DE 19522526
(43) Veröffentlichungstag der Anmeldung: 27.12.1996
(73) Patentinhaber: Lingen, Paul, D-47669 Wachtendonk-Wankum (DE)
(72) Erfinder: Lingen, Paul, D-47669 Wachtendonk-Wankum (DE)
(74) Vertreter: Funken, Josef, Dipl.-Ing.

(56) Entgegenhaltungen:
- EP-A- 0 389 214
- DE-B- 1 174 959
- DE-U- 8 816 101
- US-A- 4 262 773

## Beschreibung

Die Erfindung betrifft einen Gerüstmast mit mindestens zwei Profilstäben, die auf Ecken eines den Querschnitt des Gerüstmastes bildenden Dreiecks oder Vierecks angeordnet sind, wobei je zwei Profilstäbe mit je einem Verbindungsblech oder mit je zwei Verbindungsblechen verbunden sind, die je eine Seite des Dreiecks oder Vierecks bilden.

Ein solcher Gerätemast ist beispielsweise aus DE 88 16 101 U1 bekannt.

Es ist weiterhin ein leichter Antennen-Abspannmast bekannt, der aus drei Profilstäben besteht, die miteinander so verbunden sind, daß sie im Querschnitt ein gleichseitiges Dreieck bilden. Die Profilstäbe sind untereinander gleich ausgebildet. Einer dieser Profilstäbe besteht aus einem Blech, an dessen einer Seite eine kreiszylindrische Verstärkung und an dessen anderer Seite ein seitlich offener Rohrabschnitt vorgesehen ist. Dabei nimmt der seitlich offene Rohrabschnitt des einen Profilstabes die zylindrische Verstärkung des benachbarten Profilstabes auf. Dieser bekannte Antennen-Abspannmast besteht somit aus standardisierten speziell gepreßten Profilen.

Der Erfindung liegt die Aufgabe zugrunde, einen Gerüstmast der einleitend genannten Art zu schaffen, bei dem die Breite und/oder die Dicke der Verbindungsbleche unterschiedlich ausgebildet sein können bzw. kann und somit statisch individuell auslegbare Gerüstmasten realisierbar sind.

Diese Aufgabe wird erfindungsgemäß dadurch gelöst, daß an dem Innenbereich eines jeden Profilstabes je zwei Nuten vorgesehen sind und daß abgewinkelte Kanten des Verbindungsbleches in diese Nuten eingesteckt und an der Einsteckstelle befestigt sind.

Auf diese Weise gelangt man zu einem Gerüstmast, der wegen der unterschiedlichen Breite und/oder Dicke der Bleche entsprechend unterschiedlich realisiert werden kann. Es ist somit möglich, einen Gerüstmast zu schaffen, bei dem speziell für die Ecken und andere wichtige Verbindungslinien Profilstäbe zu pressen sind, die auch mit zusätzlichen Funktionsmöglichkeiten ausgestattet werden können, zum Beispiel mit Führungen für Rollen, Aufnahmeteilen für andere mechanische Komponenten und dgl.. Außerdem besteht die Möglichkeit, Bleche ggf. auch unterschiedlicher Dicke aufnehmen zu können, die über die um ggf. 90° zur Zugrichtung des Bleches verdrehte Aufnahmenuten nur noch mit vergleichsweise geringem Aufwand zu verschweißen sind. Über die unterschiedliche Breite und/oder Dicke der Bleche sind somit statisch individuell auslegbare Träger oder Stützen realisierbar.

Bei weiten Abständen zwischen zwei Profilstäben, die durch ein statisch belastetes Blech überbrückt werden müssen, besteht üblicherweise die Gefahr der Blechbeulung. Dem wird bei großen Spannweiten zwischen den Profilstäben durch entsprechende Formgebung des Bleches entgegengewirkt, indem beispielsweise das Blech mit Kantungen oder Sicken versehen oder als quer zur Trägerachse verlaufendes Wellenprofil ausgelegt wird. Bei weiten Abständen zwischen den Profilstäben und nur geringer statischer Belastung des Tragprofiles können in den Blechen auch Ausstanzungen zur Gewichtsreduzierung eingebracht sein.

Bei den bekannten Stützen und Trägern aus gepreßten Profilstäben ist die Form der Profilstäbe unveränderbar festgelegt, so daß eine Verkettung speziell gepreßter Profile zwangsweise eine entsprechend konstruierte Form ergibt. Abweichungen von dieser vorher konstruktiv festgelegten Form und damit Abweichungen von den statischen Gegebenheiten sind bei dem bekannten Gerüstmast nicht möglich.

In Ausgestaltung der Erfindung können als Profilstäbe Aluminium-Strangpreßprofile vorgesehen sein. Es ist auch möglich, Profilstäbe aus Stahl in Form von Hohl- oder Walzprofilen oder dgl. vorzusehen. Des weiteren können die in die Nuten eingesetzten Verbindungsbleche mit den Profilstäben verschweißt sein. Die Profilstäbe können gleich oder ungleich ausgebildet sein.

Des weiteren empfiehlt es sich, daß die Profilstäbe untereinander gleich oder ungleich ausgebildet sind.

Zweckmäßig ist an wenigstens einem Profilstab ein längs des Profilstabes in Längsrichtung des Gerüstmastes selbstfahrbarer Schlitten angeordnet.

Es empfiehlt sich, die Verbindungsbleche entsprechend ihrer statischen Belastungen auszubilden.

In der Zeichnung sind Ausführungsbeispiele eines Gerüstmastes dargestellt. Es zeigen
- Fig. 1: einen Querschnitt durch einen dreieckigen Gerüstmast mit drei Profilstäben, wobei die Profilstäbe auf den Ecken eines gleichseitigen Dreiecks liegen,
- Fig. 2: einen Querschnitt durch einen dreieckigen Gerüstmast mit drei Profilen, wobei die Profilstäbe auf den Ecken eines gleichschenkligen Dreiecks liegen,
- Fig. 3: einen Querschnitt durch einen dreieckigen Gerüstmast mit drei Profilstäben, wobei die Profilstäbe auf den Ecken eines beliebigen Vierecks liegen und
- Fig. 4: einen Querschnitt durch einen dreieckigen Gerüstmast mit zwei Profilstäben,
- Fig. 5: einen Querschnitt durch einen viereckigen Gerüstmast mit vier Profilstäben, wobei die Profilstäbe auf den Ecken eines Vierecks liegen und
- Fig. 6: den Gerüstmast gemäß Figur 1 mit mehreren an jeweils zwei Profilstäben angeordneten längs des Gerüstmastes selbstfahrbaren Schlitten.

Der in Figur 1 dargestellte Gerüstmast besteht aus drei Profilen 1,2,3, in denen Nuten 4,5;6,7;8,9 vorgesehen sind. Ein Verbindungsblech 10 mit einer Kreuzbondierung 11 zwischen den Profilstäben 1 und 2 ist an beiden Enden 12,13 mit einer Abkantung 14,15 versehen, wobei die Abkantungen 14 und 15 in die Nuten 6 und 4 eingesteckt sind. Das Verbindungsblech 10 ist an den beiden Abkantungen 14 und 15 mit den Profilstäben 1 und 2 verschweißt. Vergleichbares wie für das Verbindungsblech 10 gilt auch für das Verbindungsblech 16 mit der Kreuzbondierung 17. Das Verbindungsblech 18 hat ein eingepreßtes Wellenprofil 19. Das Verbindungsblech 16 mit der Kreuzbondierung 17 ist an beiden Enden 20,21 an den Profilstäben 1,3 mit Abkantungen 22,23 in die Nuten 5,8 eingesteckt und hier befestigt. Das Verbindungsblech 18 ist an beiden Enden mit Abkantungen 24,25 in die Nuten 7,9 eingesteckt und hier befestigt.

Die in den Figuren 1,2 und 3 dargestellten Gerüstmaste zeigen, daß die Profilstäbe 1,2,3 beliebig zueinander angeordnet werden können, nämlich derart, daß sie die Ecken eines gleichseitigen Dreiecks bilden (Figur 1), daß sie die Ecken eines gleichschenkligen Dreiecks bilden (Figur 2) bzw. daß sie die Ecken eines beliebigen Dreiecks (Figur 3) mit drei unterschiedlichen Seiten bilden.

In Figur 4 ist ein Gerüstmast mit nur zwei Profilstäben 2,3 dargestellt, die mittels des durchgehenden Verbindungsbleches 18 miteinander verbunden sind, während das andere Verbindungsblech 26 aus den beiden Schenkeln 27 und 28 besteht, die die Kante 29 bilden.

Der in Figur 5 dargestellte viereckige Gerüstmast hat zwei gleiche Profilstäbe 1 und 1a, die mittels eines Verbindungsbleches 30 miteinander verbunden sind. Außerdem sind zwei gleiche Profilstäbe 2 und 3 vorgesehen, zwischen denen das Verbindungsblech 18 vorgesehen ist. Außerdem sind ein Verbindungsblech 31 zwischen den Profilstäben 1 und 2 sowie ein Verbindungsblech 32 zwischen den Profilstäben 1a und 3 angeordnet. Dabei sind die Verbindungsbleche 18, 31 und 32 über Verstärkungsbleche 33 und 34 miteinander verbunden.

Bei dem in Figur 6 dargestellten Gerüstmast ist dargestellt, daß an den Profilstäben 2 und 3 zwei in Längsrichtung des Gerüstmastes selbstfahrbare Schlitten 35 und 36 vorgesehen sind. Darüber hinaus ist zwischen den beiden Profilstäben 2 und 3 ein weiterer in Längsrichtung des Gerüstmastes 18 selbstfahrbarer Schlitten 37 vorgesehen.

### Bezugszeichenliste

- 1: Profilstab
- 1a: Profilstab
- 2: Profilstab
- 3: Profilstab
- 4: Nut
- 5: Nut
- 6: Nut
- 7: Nut
- 8: Nut
- 9: Nut
- 10: Verbindungsblech
- 11: Kreuzbondierung
- 12: Ende
- 13: Ende
- 14: Abkantung
- 15: Abkantung
- 16: Verbindungsblech
- 17: Kreuzbondierung
- 18: Verbindungsblech
- 19: Wellenprofil
- 20: Ende
- 21: Ende
- 22: Abkantung
- 23: Abkantung
- 24: Abkantung
- 25: Abkantung
- 26: Verbindungsblech
- 27: Schenkel
- 28: Schenkel
- 29: Kante
- 30: Verbindungsblech
- 31: Verbindungsblech
- 32: Verbindungsblech
- 33: Verstärkungsblech
- 34: Verstärkungsblech
- 35: Schlitten
- 36: Schlitten
- 37: Schlitten

## Patentansprüche

1. Gerüstmast mit mindestens zwei Profilstäben, die auf Ecken eines den Querschnitt des Gerüstmastes bildenden Dreiecks oder Vierecks angeordnet sind, wobei je zwei Profilstäbe (1,2;2,3) mit je einem Verbindungblech (10) oder mit je zwei Verbindungsblechen (18,26) verbunden sind, die je eine Seite des Dreiecks oder Vierecks bilden,
**dadurch gekennzeichnet,**
daß an dem Innenbereich eines jeden Profilstabes (1,2,3) je zwei Nuten (4 bis 9) vorgesehen sind und daß abgewinkelte Kanten (14,15) des Verbindungsbleches (10,16,18) in diese Nuten eingesteckt und an der Einsteckstelle befestigt sind.

2. Gerüstmast nach Anspruch 1, dadurch gekennzeichnet, daß Profilstäbe (1,2,3) aus Aluminium-Strangpreßprofile vorgesehen sind.

3. Gerüstmast nach Anspruch 1, dadurch gekennzeichnet, daß Profilstäbe (1,2,3) aus Stahl in Form von Hohl- oder Walzprofilen vorgesehen sind.

4. Gerüstmast nach einem der vorhergehenden Ansprüche, dadurch gekennzeichnet, daß die in die Nuten (4 bis 9) eingesetzten Verbindungsbleche (10,17,18) mit den Profilstäben (1,2,3) verschweißt sind.

5. Gerüstmast nach einem der vorhergehenden Ansprüche, dadurch gekennzeichnet, daß die Profilstäbe (1,2,3) gleich ausgebildet sind.

6. Gerüstmast nach einem der vorhergehenden Ansprüche, dadurch gekennzeichnet, daß die Profilstäbe (1,2,3) ungleich ausgebildet sind.

7. Gerüstmast nach einem der vorhergehenden Ansprüche, dadurch gekennzeichnet, daß an wenigstens einem Profilstab (1,2,3) ein längs des Profilstabes in Längsrichtung des Gerüstmastes selbstfahrbarer Schlitten (35,36,37) angeordnet ist.

## Claims

1. Supporting structure having at least two sectional bars which are arranged at corners of a triangle or quadrangle forming the cross-section of the supporting structure, each two sectional bars (1,2; 2,3) being connected to one connecting plate (10) each or two connecting plates (18,26) each, the connecting plates each forming one side of the triangle or quadrangle, characterized in that two grooves (4 to 9) each are provided at the inner region of each single sectional bar (1,2,3) and in that bent-off edges (14,15) of the connecting plate (10,16,18) are inserted into these grooves and are fixed at the insertion point.

2. Supporting structure according to Claim 1, characterized in that sectional bars (1,2,3) made of aluminium extruded sections are provided.

3. Supporting structure according to Claim 1, characterized in that sectional bars (1,2,3) made of steel in the form of hollow or rolled sections are provided.

4. Supporting structure according to one of the preceding claims, characterized in that the connecting plates (10,17,18) inserted into the grooves (4 to 9) are welded to the sectional bars (1,2,3).

5. Supporting structure according to one of the preceding claims, characterized in that the sectional bars (1,2,3) are of the same design.

6. Supporting structure according to one of the preceding claims, characterized in that the sectional bars (1,2,3) are of different design.

7. Supporting structure according to one of the preceding claims, characterized in that there is arranged on at least one sectional bar (1,2,3) a carriage (35,36,37) capable of self-propulsion along the sectional bar in the longitudinal direction of the supporting structure.

## Revendications

1. Poteau d'échafaudage avec au moins deux barres profilées, qui sont disposées aux angles d'un triangle ou d'un quadrilatère, formant la section transversale du poteau d'échafaudage, deux barres profilées (1, 2; 2, 3) étant chaque fois reliées par une tôle de liaison (10) ou par deux tôles de liaison (18, 26), qui forment chacune un côté du triangle ou du quadrilatère, caractérisé en ce que sur la zone inférieure de chaque barre profilée (1, 2, 3) sont prévues deux rainures (4 à 9), des bords (14, 15) coudés de la tôle de liaison (10, 16, 18) étant emboîtés dans ces rainures et fixés au point d'emboîtement.

2. Poteau d'échafaudage selon la revendication 1, caractérisé en ce que sont prévues des barres profilées (1, 2, 3) en profilés extrudés d'aluminium.

3. Poteau d'échafaudage selon la revendication 1, caractérisé en ce que sont prévues des barres profilées (1, 2, 3) en acier sous la forme de profilés creux ou de profilés laminés.

4. Poteau d'échafaudage selon l'une des revendications précédentes, caractérisé en ce que les tôles de liaison (10, 17, 18) insérées dans les rainures (4 à 9), sont soudées avec les barres profilées (1, 2, 3).

5. Poteau d'échafaudage selon l'une des revendications précédentes, caractérisé en ce que les barres profilées (1, 2, 3) sont de conformation identique.

6. Poteau d'échafaudage selon l'une des revendications précédentes, caractérisé en ce que les barres profilées (1, 2, 3) sont de conformation non identique.

7. Poteau d'échafaudage selon l'une des revendications précédentes, caractérisé en ce qu'un chariot (35, 36, 37) auto-déplaçable le long de la barre profilée, dans la direction longitudinale du poteau d'échafaudage, est prévu sur au moins une barre profilée (1, 2, 3).
